# EUROPÄISCHE PATENTSCHRIFT

(11) **EP 0 391 062 B1**
(45) Veröffentlichungstag und Bekanntmachung des Hinweises auf die Patenterteilung: **04.11.1992**
(21) Anmeldenummer: 90103821.6
(22) Anmeldetag: 27.02.1990
(51) Int. Cl.: F02D 41/38, F02D 31/00

(54) **Elektronischer Drehzahlregler für eine luftverdichtende Brennkraftmaschine**
Electronic speed governor for an air-compressing engine
Régulateur électronique de vitesse de rotation pour moteur à compression d'air

(30) Priorität: 06.04.1989 DE 3911145
(43) Veröffentlichungstag der Anmeldung: 10.10.1990
(73) Patentinhaber: DAIMLER-BENZ AKTIENGESELLSCHAFT, 70327 Stuttgart (DE)
(72) Erfinder: Fränkle, Gerhard, Dr., D-7064 Remshalden 1 (DE)

(56) Entgegenhaltungen:
- DE-A- 3 710 081
- GB-A- 2 137 772
- PATENT ABSTRACTS OF JAPAN, Band 7, Nr. 165 (M-230), 20. Juli 1958;& JP-A-58 72 633 (TOYO KOGYO) 30-04-1983
- PATENT ABSTRACTS OF JAPAN, Band 4, Nr. 92 (M-018), 3. Juli 1980;& JP-A-55 49 534 (DIESEL KIKI) 10-04-1980

## Beschreibung

Die Erfindung bezieht sich auf einen elektronischen Drehzahlregler für eine luftverdichtende Brennkraftmaschine, gemäß den im Oberbegriff des Patentanspruchs 1 angegebenen Merkmalen.

Mit der elektronischen Dieselregelung (s. Automobil-Industrie 5/86 "Elektronische Dieselregelung", S. 653 ff.) ist eine präzise Vorgabe der Kraftstoffeinspritzmenge für jede vom Fahrer geforderte Fahrleistung unter Berücksichtigung von Umweltkriterien und Kriterien für zulässige Betriebsbereiche der Brennkraftmaschine erreicht. Im System melden Systemsensoren den Regelstangenweg, die Einspritzpumpendrehzahl, die Stellung des Fahrpedals, die Ladeluft- und Kraftstofftemperatur sowie den Ladedruck an ein elektronisches Steuergerät. Die aus diesen Signalen gebildete Korrekturgröße dient als Maß für die Festlegung der zulässigen Einspritzmassen, welche im Datenmodul gespeichert sind.

Je nach Drehzahl der Brennkraftmaschine und Korrekturgröße ist entweder die Abgastemperatur, die Schwärzungszahl (Rauch) oder der Spitzendruck die begrenzende Größe. Im Vollastmengenkennfeld (Bild 13 der genannten Druckschrift) sind die begrenzenden Flächen, wie Rauchgrenze, entsprechend gekennzeichnet. Durch die genaue Einhaltung der vorgegebenen Rauchgrenzkurven sind die Rauchemissionen gegenüber denjenigen bei üblichen Ausführungen ohne rauchbegrenzende Maßnahmen verringert. Durch die Limitierung der Rauchgrenze ergeben sich jedoch im Höhenbetrieb nicht die erwünschten Fahrleistungen.

Der Erfindung liegt daher die Aufgabe zugrunde, Maßnahmen am elektronischen Drehzahlregler zu treffen, durch die die Leistungsfähigkeit der Brennkraftmaschine auch in der Höhe bestmöglich ausgenutzt werden kann.

Zur Lösung der Aufgabe dienen die im Kennzeichnen des Patentanspruchs 1 angegebenen Merkmale.

Dadurch, daß die Rauchgrenzkurve in Abhängigkeit vom Betrieb in der Höhe angehoben wird, ohne in den Bereich der unzulässigen Rauchemission vorzudringen, ist für den jeweils vorhandenen Betriebszustand die optimale Ausnutzung der Leistungsfähigkeit der Brennkraftmaschine erreichbar. Es wird also die sich mit dem elektronischen System im Höhenbetrieb sonst üblicherweise verringernde Schwärzungszahl an zulässige Werte angepaßt. Die niedriger ausfallende Schwärzungszahl bzw. die sichtbare Schwärzung im Höhenbetrieb bezogen auf den gleichen Luftüberschuß für die Verbrennung beruht auf der Tatsache, daß für die Sichtbarkeit der Schwärzung meßtechnisch dasselbe Abgasvolumen erfaßt und bezüglich der Partikel ausgewertet wird. Bezogen auf das ausgewertete Volumen ist deshalb die geprüfte Abgasmasse bzw. deren Partikelinhalt aufgrund der bei zunehmender Höhe geringeren Luftdichte kleiner als in Meereshöhe, für welche die Zuordnung der Kraftstoff- und Luftmasse für gleichen Rauch bei der bekannten, eingangs genannten elektronischen Regelung bezogen ist.

In den Unteransprüchen sind noch förderliche Weiterbildungen angegeben.

Die Erfindung wird anhand eines in der Zeichnung dargestellten Ausführungsbeispieles näher erläutert:
Beim elektronischen Drehzahlregler für luftverdichtende selbstzündende Brennkraftmaschinen wird die eingespritzte Kraftstoffmasse in Abhängigkeit von der jeweiligen Luftmasse drehzahlspezifisch vorgegeben. Der Einsatz der Elektronik für die Regelung derartiger Brennkraftmaschinen sowie die Anwendung der erfindungsgemäßen Maßnahme, die Rauchgrenzkurve höhenabhängig in Anpassung an eine konstante Rauchemission kraftstoffmassenkorrigierend zu verändern, und zwar durch den Anbau einer barometrischen Höhendose, wirkt sich hinsichtlich des Kraftstoffverbrauches und der Leistung optimal aus. Die Höhendose ist Signalgeber, dessen Signale vom elektronischen Steuergerät erfaßt und für die Verschiebung der Rauchgrenzkurve aufbereitet werden.

Da die sichtbare Schwarzung (sichtbarer Rußpartikelinhalt) in Meereshöhe z.B. die Rauchziffer von 3,0 hat, diese sichtbare Schwärzung jedoch aufgrund der mit zunehmender Höhe geringeren Luftdichte bei gleichem Abgasvolumen abnimmt und bei ca. 2000 m über der Meereshöhe eine Schwärzungszahl von ca. 2,5 aufweist, kann die Rauchgrenze höhenabhängig immer so verschoben werden, daß sich eine und dieselbe Schwärzungszahl von ca. 3,0 ergibt, d.h., daß z.B. in dem gezeigten Diagramm die Rauchgrenzkurve in Abhängigkeit von Kraftstoff- und Luftmasse von einer zulässigen Schwärzungszahl = SZ auf eine zulässige Schwärzungszahl =SZ_{zul.} bei einer bestimmten Höhenzunahme angehoben wird.

Für die Ermittlung der in der Brennkraftmaschine befindlichen Luftmasse kann der ohnehin vorhandene Absolutdruckmesser verwendet werden, um den Barometerstand für die Verschiebung der Rauchgrenzkurve zu bestimmen. Hierzu kann die Speicherung des Druckverlaufes über einen längeren Zeitraum, z.B. 10 bis 15 Minuten, vorgesehen sein, in dem immer wieder durch die im Fahrbetrieb nicht vermeidbare Gaswegnahme infolge von Gangwechseln oder anderen Gegebenheiten der absolute Umgebungsdruck erfaßt wird. Durch eine Minimalwertauslesung kann der im Zeitraum von ca. 15 Minuten jeweils kleinste vorhandene gewesene Druck als Maß für die Verschiebung der Rauchgrenzkurve verwendet werden.

## Patentansprüche

1. Elektronischer Drehzahlregler einer luftverdichtenden Brennkraftmaschine, mit Sensoren für die Erfassung der Betriebswerte wie Ladelufttemperatur, Ladeluftdruck, Drehzahl, Fahrgeschwindigkeit, mit einem Absolutdruckmesser sowie mit einem die Betriebswerte erfassenden elektronischen Steuergerät, welches aus den Betriebswerten und unter Berücksichtigung von abgespeicherten Grenzwerten einen Regelweg eines Kraftstoffmengenstellgliedes bildet, wobei die Grenzwerte mindestens Rauchgrenzkurven beinhalten, mit denen abhängig von den erfaßten Betriebswerten maximale Kraftstoffmengen vorgegeben werden,
und wobei bei sinkendem Atmosphärendruck größere Kraftstoffmengen eingespritzt werden,
**dadurch gekennzeichnet,**
daß die Rauchgrenzkurven bei sinkendem Atmosphärendruck derart zu höheren Kraftstoffmengen verschoben werden, daß sich bei änderndem Absolutdruck eine konstante Rauchziffer ergibt.

2. Drehzahlregler nach Anspruch 1,
**dadurch gekennzeichnet,**
daß als Signalgeber für die Korrektur der Rauchgrenzkurven eine barometrische Höhendose vorgesehen ist.

3. Drehzahlregler nach Anspruch 1,
**dadurch gekennzeichnet,**
daß der für die Bestimmung der Luftmasse vorhandene Absolutdruckmesser mit zur Ermittlung des Druckverlaufes herangezogen, dieser über einen definierten Zeitraum gespeichert wird, und durch Minimalwertauswahl über diesen Zeitraum der jeweils kleinste Druck als Maß für die Verschiebung der Rauchgrenzkurven verwendet wird.

## Claims

1. Electronic speed controlling device for an air compressing internal combustion engine, with sensors for the detection of operating values such as charge air temperature, charge air pressure, r.p.m., travelling speed, with an absolute pressure gauge as well as with an electronic control device detecting the operating values and which, from the operating values and taking stored limit values into account, forms a regulating path of a fuel amount servo component, the limit values containing at least smoke limit curves by means of which, depending upon the limit values detected, maximum fuel amounts can be preset, and greater amounts of fuel being injected when the atmospheric pressure drops, characterized in that the smoke limit curves, when the atmospheric pressure drops, are raised to higher amounts of fuel in such a manner that, when the absolute pressure alters, a constant smoke number is obtained.

2. Speed controlling device according to claim 1, characterized in that a barometric altitude aneroid is provided as signal emitter for the correction of the smoke limit curves.

3. Speed controller according to claim 1, characterized in that the absolute pressure gauge for the determination of the amount of air is also utilized for determining the course of the pressure, this being stored for a definite period and, by minimum value selection over this period, the respective smallest pressure is used as measurement for raising the smoke limit curves.

## Revendications

1. Régulateur électronique de vitesse de rotation d'un moteur à combustion interne à compression d'air, comportant des capteurs pour capter des valeurs de fonctionnement comme la température de l'air de suralimentation, la pression de l'air de suralimentation, la vitesse de rotation, la vitesse de marche, un dispositif de mesure de pression absolue ainsi qu'un appareil électronique de commande captant les valeurs de fonctionnement et qui établit, à partir de ces valeurs de fonctionnement et en tenant compte des valeurs limites mémorisées, une course de régulation d'un organe de distribution de quantités de carburant, les valeurs limites contenant au moins des courbes-limites de formation de fumée, à l'aide desquelles des quantités maximales de carburant sont prédéterminées en fonction des valeurs de fonctionnement captées, et où, lors d'une diminution de la pression atmosphérique, de plus grandes quantités de carburant sont injectées, caractérisé en ce que les courbes-limites de formation de fumée sont décalées, lors d'une diminution de la pression atmosphérique, vers des quantités supérieures de carburant de telle sorte qu'on obtienne, lors d'une variation de la pression absolue, un degré constant de formation de fumée.

2. Régulateur de vitesse de rotation selon la revendication 1, caractérisé en ce qu'il est prévu comme générateur de signaux pour la correction des courbes-limites de formation de fumée un altimètre barométrique.

3. Régulateur de vitesse de rotation selon la revendication 1, caractérisé en ce que le dispositif de mesure de pression absolue, prévu pour la détermination de la masse d'air, est utilisé pour une détermination de la variation de pression, celle-ci est mémorisée pendant une période de temps définie et, par une sélection de valeur minimale pendant cette période de temps, la pression minimale correspondante est utilisée comme une mesure du décalage des courbes-limites de formation de fumée.
